# EUROPÄISCHE PATENTSCHRIFT

(11) **EP 2 554 021 B1**
(45) Veröffentlichungstag und Bekanntmachung des Hinweises auf die Patenterteilung: **19.03.2014**
(21) Anmeldenummer: 11711091.6
(22) Anmeldetag: 30.03.2011
(51) Int. Cl.: H05B 37/02

(54) **NETZSPANNUNGS-SENDEZWEIG EINER SCHNITTSTELLE EINES BETRIEBSGERÄTS FÜR LEUCHTMITTEL**
SYSTEM-VOLTAGE TRANSMISSION BRANCH OF AN INTERFACE OF AN OPERATING DEVICE FOR LIGHT-EMITTING MEANS
BRANCHE ÉMETTRICE DE TENSION DE RÉSEAU D'UNE INTERFACE D'UN APPAREIL DE COMMANDE POUR MOYEN D'ÉCLAIRAGE

(30) Priorität: 01.04.2010 DE 102010003597
(43) Veröffentlichungstag der Anmeldung: 06.02.2013
(73) Patentinhaber: Tridonic GmbH & Co KG, 6851 Dornbirn (AT)
(72) Erfinder: LOCHMANN, Frank, 88147 Esseratsweiler (DE); FENKART, Karlheinz, 6845 Hohenems (AT); KOSTNER, Markus, 6850 Dornbirn (AT)
(74) Vertreter: Rupp, Christian
(86) Internationale Anmeldenummer: PCT/EP2011/054889
(87) Internationale Veröffentlichungsnummer: WO 2011/121011

(56) Entgegenhaltungen:
- WO-A1-01/52607
- WO-A1-2009/100762

## Beschreibung

Die vorliegende Erfindung bezieht sich auf die Übertragung von Daten oder Energie ausgehend von einem Betriebsgerät für Leuchtmittel, insbesondere auf ein Verfahren und ein Gerät sowie ein System zur Daten- und/oder Energieübertragung, im Bereich der Gebäudetechnik, insbesondere der Beleuchtungstechnik.

Als Beispiel für eine Datenübertragung im Bereich von Betriebsgeräten für Leuchtmitteln ist aus der WO 0152607 A1 ein Betriebsgerät für elektrische Lampen bekannt, das einen Steuersignaleingang aufweist, über den das Betriebsgerät digitale Steuersignale zur Steuerung der elektrischen Lampen empfängt. Gleichzeitig ist es vorgesehen, dass über denselben Steuersignaleingang auch analoge Steuersignale die Funktionsweise der Lampen und des Betriebsgeräts ansteuern können.

Bekannt ist außerdem die Übertragung von Daten über das Stromnetz. Bei dieser Technologie, auch Powerline Communication (PLC) benannt, wird die Trägerfrequenz der Netzspannung mit einem hochfrequenten Signal moduliert. Geräte, die innerhalb eines Gebäudes am Stromnetz angeschlossen sind, können somit über die im Gebäude verlegten Stromleitungen durch Modulation Daten senden bzw. durch entsprechende Demodulation Signale ausgehend von anderen Geräten empfangen.

Der vorliegenden Erfindung liegt nunmehr die Aufgabe zugrunde, ein alternatives System anzugeben, bzw. ein System zur Übertragung von wahlweise Daten oder Energie anzugeben, das insbesondere für Gebäudetechnik-Geräte geeignet ist.

Zentraler Gedanke ist es dabei, eine Schnittstelle eines Betriebsgeräts für Leuchtmittel mit einem Netzspannungs-Sendezweig zu versehen, der selektiv, eine Netzspannung auf einen Bus zu einem weiteren Betriebsgerät schaltet. Somit kann eine Daten- und Energieübertragung erfolgen, wobei das Protokoll der Datenübertragung die Zustände "Netzspannung ein" und "Netzspannung aus" aufweist, deren Vorhanden sein, Anzahl und/oder Dauer empfangsseitig durch das weitere Betriebsgerät ausgewertet werden können. Das Protokoll sieht indessen vorzugsweise und somit im Ggs. bspw. zu PLC keine Aufmodulation auf eine Netzspannungswelle vor.

Gemäß der vorliegenden Erfindung ist es vorgesehen, dass ein Betriebsgerät für Leuchtmittel, insbesondere ein elektronisches Vorschaltgerät, über eine Schnittstelle, die zumindest einen Sendezweig aufweist, Signale aussenden kann. Die Signale werden dabei derart ausgesendet, dass eine der Schnittstelle separat (d.h. über einen weiteren Eingang des Betriebsgeräts) zugeführte Netzspannung selektiv, beispielsweise über einen vorgegebenen Zeitraum, auf den Bus aufgeschaltet wird. Die Netzspannung wird von einer separat vorgesehenen Netzspannungsversorgung des Betriebsgeräts her auf den genannten Bus aufgeschaltet. Somit kann das elektronische Vorschaltgerät oder das Betriebsgerät Signale ein oder mehrere weitere Betriebsgeräte oder andere Sensoren oder Aktoren in der Gebäudetechnik Signale aussenden. Diese können die Signale auswerten, indem sie beispielsweise die Wiederholzahl der Netzzuschaltvorgänge oder deren zeitliche Dauer auswerten.

Im Gegensatz zur Powerline-Communication wird nicht auf eine durchgehende Netzwelle ein höherfrequentes Signal aufmoduliert, sondern selektiv die Netzspannung ein- und ausgeschaltet. Diese selektive Schaltung der Netzspannung kann sich beispielsweise positiv auf die Abstrahlung störender Frequenzen auswirken.

Der Sendezweig einer Schnittstelle eines Betriebsgeräts für Leuchtmittel kann selektiv Netzspannung auf eine Busleitung schalten, wobei empfangsseitig eine Auswertung im Sinne einer Datenübertragung oder aber auch nur eine Auswertung als Energie für eine "Aufweckphase" vorgesehen sein kann. Eine "Aufweckphase" ist üblicherweise die Zeitdauer, die eine mit Spannung versorgte Steuereinheit benötigt, um seine eigene Spannungsversorgung in Betrieb zu nehmen.

Die Möglichkeit, die von einem elektronischen Vorschaltgerät erzeugte Busspannung entweder als Datenübertragung und/oder als Energieversorgung zu bewerten, ist ein weiterer Vorteil der vorliegenden Erfindung gegenüber den aus dem Stand der Technik bekannten Übertragungsmöglichkeiten.

Die Aufgabe der vorliegenden Erfindung wird durch den Gegenstand der unabhängigen Ansprüche gelöst. Vorteilhafte Weiterbildungen der Erfindung sind Gegenstand der Unteransprüche.

Gemäß einem ersten Aspekt der vorliegenden Erfindung wird ein Betriebsgerät zum Betreiben insbesondere eines Leuchtmittels vorgeschlagen, wobei das Betriebsgerät aufweist:
- wenigstens einen Versorgungsanschluss zum Anschließen des Betriebsgeräts an einer von einer Versorgungsquelle zur Verfügung gestellten Versorgungsspannung, insbesondere einer ggf. gleichgerichteten Wechselspannung wie bspw. einer Netzspannung,
- Ausgangsanschlüsse zum Steuern eines zugeordneten Leuchtmittels, wie bspw. wenigstens einer LED, OLED, oder Gasentladungslampe,
- eine Schnittstelle zum Anschließen an einen Bus, und
- einen mit der Schnittstelle gekoppelten Sendezweig, wobei der Sendezweig dazu ausgebildet ist, die zugeführte Versorgungsspannung, vorzugsweise eine AC-Spannung, selektiv, d.h. mit einer von einer Steuereinheit des Betriebsgeräts vorgegebenen Taktung, auf den Bus zu schalten.

Die Signalübertragung durch das getaktete Aufschalten der Versorgungsspannung auf den Bus und somit die Kodierung des Bussignals kann mit einer höheren Frequenz als der Frequenz der AC-Versorgungsspannung erfolgen.

Vorzugsweise wird die Versorgungsspannung zur Signalübertragung auf den Bus aufgeschaltet.

Das über den Bus übertragene Signal mittels der zeitlichen Dauer des Aufschaltens der Versorgungsspannung, oder der Anzahl oder der Frequenz der Aufschaltvorgänge codiert sein.

Vorzugsweise wird die Versorgungsspannung kann zur Energie-Versorgung eines an den Bus angeschlossenen weiteren Geräts bzw. Empfängers auf den Bus aufgeschaltet.

Dabei kann das Betriebsgerät als Master und das weitere Gerät bzw. Empfänger als Slave konfiguriert werden.

Die auf den Bus aufgeschaltete Versorgungsspannung kann als Anlaufenergie eines an den Bus angeschlossenes aktiven Geräts bzw. Empfängers, das bzw. der über eine separate Spannungsversorgung verfügt, dienen.

Die aufgeschaltete Versorgungsspannung kann als Anlaufenergie für ein weiteres mit dem Bus verbundenes Betriebsgeräts verwendet werden.

Die auf den Bus aufgeschaltete Versorgungsspannung kann als elektrische Versorgung eines an den Bus angeschlossenen passiven Geräts bzw. Empfängers, das bzw. der über keine separate Spannungsversorgung verfügt, dienen.

Das passive Gerät kann ein Sensor sein, insbesondere ein Helligkeitssensor oder Tageslichtsensor.

Die Schnittstelle kann einen netzspannungsfesten Schalter zum Aufschalten der Versorgungsspannung auf den Bus aufweisen.

Vorzugsweise kann das Betriebsgerät einen mit der Schnittstelle gekoppelten Empfangszweig aufweisen, wobei der Empfangszweig dazu gebildet ist, eine auf den Bus aufgeschaltete Versorgungsspannung auszuwerten.

Die Versorgungsanschlüsse können zum Anschließen einer Netzspannung ausgelegt sein.

Gemäß einem weiteren Aspekt der vorliegenden Erfindung wird ein System mit mindestens einem Betriebsgerät aufweisend einen oben beschriebenen Empfangszweig vorgeschlagen.

Das System kann einen Schalter oder Taster aufweisen, der bei Betätigung durch einen Benutzer dazu ausgelegt ist, eine Spannung, insbesondere die Versorgungsspannung, selektiv auf den Bus aufzuschalten.

Ein weiterer Aspekt der Erfindung bezieht sich auf ein Beleuchtungssystem, aufweisend mehrere Betriebsgeräte zum Betreiben eines Leuchtmittels, wobei die Betriebsgeräte jeweils über eine Schnittstelle an einem Bus angeschlossen sind, und wenigstens einen Versorgungsanschluss zum Anschließen des Betriebsgeräts an einer von einer Versorgungsquelle zur Verfügung gestellten Versorgungsspannung, insbesondere einer Wechselspannung wie bspw. einer Netzspannung sowie Ausgangsanschlüsse zum Steuern des Leuchtmittels aufweisen,
wobei zumindest ein Betriebsgerät über Anschlüsse mit einem Sensor verbunden ist,
und dieses Betriebsgerät über einen mit der Schnittstelle gekoppelten Sendezweig verfügt, wobei eine Steuereinheit des Betriebsgeräts die zugeführte und ggf. gleichgerichtete Versorgungsspannung getaktet auf die Busleitung schaltet, um Daten an eine weiteres Betriebsgerät zu senden, wobei die Daten analog oder digital durch die Taktung des Aufschaltens der Versorgungsspannung kodiert sind.

Gemäß einem weiteren Aspekt der vorliegenden Erfindung wird ein Verfahren vorgeschlagen zur Übertragung von Daten über einen Bus ausgehend von einem ersten Betriebsgerät zum Betreiben insbesondere eines Leuchtmittels hinzu einem zweiten Betriebsgerät, wobei
- das erste Betriebsgerät von einer Versorgungsspannung versorgt wird,
- das erste Betriebsgerät diese empfangene ggf. gleichgerichtete Versorgungsspannung über einen Sendezweig getaktet auf den Bus schaltet, um die Daten an das zweite Betriebsgerät zu senden, wobei die Daten analog oder digital durch die Taktung des Aufschaltens der Versorgungsspannung kodiert sind,
- der Empfänger über einen Empfangszweig die auf den Bus aufgeschaltete Versorgungsspannung auswertet.

Im Folgenden wird der Erfindungsgegenstand anhand von bevorzugten Ausführungsbeispielen, welche in den beiliegenden Zeichnungen dargestellt sind, näher erläutert.
Fig. 1 zeigt eine schematische Darstellung eines Beleuchtungssystems gemäß einem Ausführungsbeispiel der vorliegenden Erfindung mit mehreren Betriebsgeräten mit und ohne Sensorik, wobei diese Betriebsgeräte über einen Kommunikations-Bus miteinander verbunden sind.
Fig. 2A zeigt den Verlauf der Netzspannung aus dem Netzversorgungsnetz und Fig. 2B und 2C zeigen einen möglichen Verlauf der Spannung auf dem Bus.
Fig. 3 ist eine schematische Darstellung eines Vorschaltgeräts gemäß der vorliegenden Erfindung.
Fig. 4A zeigt einen möglichen Verlauf der Spannung auf dem Bus und Fig. 4B den Verlauf der Netzspannung.
Fig. 5 ist eine schematische Darstellung eines Vorschaltgeräts gemäß einem weiteren Ausführungsbeispiel der vorliegenden Erfindung.

Die Fig. 1 zeigt eine schematische Darstellung eines Beleuchtungssystems 1 gemäß einem ersten Ausführungsbeispiel der vorliegenden Erfindung. Das Kommunikationssystem 1 umfasst drei elektronische Vorschaltgeräte 3, 4, 5 zum Betreiben von Leuchtmitteln 12, wobei die Vorschaltgeräte an einem Spannungsversorgungsnetz 2 angeschlossen sind.

Die dargestellten elektronischen Vorschaltgeräte 3, 4, 5 weisen jeweils zwei Anschlüsse 6, 7 auf, die mit einem Bus 2 verbunden sind. Über diesen Bus 2 können zwischen den Vorschaltgeräten 3, 4, 5 und weiteren daran angeschlossenen Komponenten Daten und/oder Energie übertragen werden. Ein am Bus 2 angeschlossene Vorschaltgerät 3, 4, 5 verfügt über eine Schnittstelle 21, die einen Sendezweig und/oder einen Empfangszweig aufweist, so dass das elektronische Vorschaltgerät 3, 4, 5 Signale aussenden und/oder empfangen kann. Der Bus kann vorzugsweise zwei Leitungen 14, 15 umfassen, nämlich einen Neutralleiter 14 und einen Phasenleiter 15. Diese Bezeichnungen beziehen sich darauf, dass gemäss der Erfindung - wie später im Detail erläutert - selektiv eine Wechselspannung oder eine gleichgerichtete Version davon, insbesondere eine Netzwechselspannung auf diese Leitungen 14, 15 geschaltet wird. Grundsätzlich reicht das Vorsehen von einem oder zwei Leitern, auf den/die eine Spannung aufschaltbar ist.

Jedes elektronische Vorschaltgerät 3, 4, 5 weist auch zwei Anschlüsse 16, 17 auf, die mit dem Nullleiter bzw. Neutralleiter 18 und mit dem Phasenleiter 19 der vom AC-Spannungsversorgungsnetz 20 zur Verfügung gestellten Wechselspannungsquelle verbunden sind. Alternativ ist es auch vorgesehen, dass die elektronischen Vorschaltgeräte 3, 4, 5 zusätzlich zu den zwei Anschlüsse 16, 17 noch einen dritten Anschluss (nicht gezeigt) aufweisen können, welche drei Anschlüsse entsprechend mit der Erde, der Phase 19 sowie dem Neutralleiter 18 einer Spannungsversorgung verbindbar sind.

Zusätzlich dazu weisen die elektronischen Vorschaltgeräte 3, 4, 5 Steuerleitungen 10 zum Steuern eines Leuchtmittels 12. Darüber hinaus weisen die elektronischen Vorschaltgeräte 3, 5 vorzugsweise auch eine Schnittstelle mit zwei Anschlüssen 8, 9 zum Verbinden mit einem Sensor 11, beispielsweise einem Helligkeitssensor oder Tageslichtsensor, auf.

Es wurde bereits einführend darauf hingewiesen, dass die elektronischen Vorschaltgeräte 3, 4, 5 jeweils nur ein Beispiel für ein Gebäudetechnik-Gerät insbesondere für ein Betriebsgerät für Leuchtmittel darstellen. Die vorliegende Erfindung lässt sich auf beliebige Leuchtmittel anwenden.

Als Leuchtmittel können sowohl elektrische Lampen wie zum Beispiel Glühlampen oder Gasentladungslampen als auch Leuchtdioden (LEDs, OLEDs) eingesetzt werden.

Weiterhin ist optional ein Schalter oder Drücker 13 mit der Leitungen 15 des Busses 2 derart verbunden, dass sich der Bus-Phasenleiter 15 mit einer externen Spannung, insbesondere einer Netzspannung, beaufschlagen lässt.

Gemäß der vorliegenden Erfindung ist es vorgesehen, dass das elektronische Vorschaltgerät 3, 4, 5 für Leuchtmittel über die Schnittstelle 21, die zumindest einen Sendezweig aufweist, Signale aussenden kann, indem eine der Schnittstelle 21 separat zugeführte Netzspannung selektiv durch einen netzspannungsfesten Schalter der Schnittstelle 21 auf den Bus 2 aufgeschaltet wird. Die Taktung des Schalters wird dabei durch eine Steuereinheit des Betriebsgeräts vorgegeben, so dass die Steuereinheit intern im Betriebsgerät erzeugte oder vorliegende Daten wie auch extern zugeführte Daten an eine weiteres Betriebsgerät aussenden kann.

Diese Steuereinheit kann eine Integrierte Schaltung, wie bspw. ein ASIC, Mikroprozessor oder ein Hybrid davon sein.

Die Steuereinheit kann eine spezielle Steuereinheit für Steuerung des Sende- und ggf. Empfangsbetriebs der Schnittstelle sein. In diesem Fall steht die Steuereinheit in Datenverbindung mit einer weiteren Steuereinheit, die den Leuchtmittelbetrieb steuert.

Alternativ kann diese Steuereinheit auch den Leuchtmittelbetrieb steuern. Zumindest in diesem Fall wird die Steuereinheit vorzugseise mit einer Potentialtrennung (Optokoppler, Transformator etc.) mit dem netzspannungsfesten Schalter in Verbindung stehen.

Die Steuereinheit dient zum digital oder analog kodierten Senden und optional auch Empfangen von Daten. Die zu sendenden Daten können intern erzeugte oder vorliegende Daten sein, wie bspw. Daten bzgl. optischer (Farbe, Farbtemperatur, Lichtleistung, Temperatur,...) oder elektrischer Parameter der angeschlossenen Leuchtmittel. Das Senden von internen Daten eignet sich insbesondere auch zum Einrichten eines Master-Slave Betriebs.

Alternativ oder zusätzlich können diese Daten auch extern zugeführte Daten sein, die bspw. über eine weitere Schnittstelle und ggf. auch ein anderes Protokoll (bspw. DALI) dem Betriebsgerät zugeführt wurden.

Die zu sendenden Daten können auch von einem Sensor, bspw. eine Lichtsensor, Farbsensor oder Bewegungsmelder stammen.

Das Aufschalten der Versorgungsspannung auf den Bus kann über einen vorgegebenen Zeitraum vorgesehen sein. Gemäß einer Ausführungsform der Erfindung können Signale gemäß einem analogen Protokoll übersendet werden. Beispielhaft für ein solch analoges Protokoll ist die Auswertung der Dauer des Aufschaltens der Netzspannung. Die Dauer des Aufschaltens entspricht in diesem Fall ein vorab definiertes Signal oder Steuersignal. Als Aufschalt-Dauer wird vorzugsweise eine Anzahl von Perioden oder Halbperioden des Netzstroms gewählt.

Ein Beispiel einer derartigen analogen Signalübertragung über den Bus 2 wird nunmehr im Zusammenhang mit den Fig. 2A bis 2C gezeigt. Der Verlauf der Netzspannung V aus dem Netzversorgungsnetz 20 ist auf Fig. 2A gezeigt. Die Netzspannung V hat eine Periode T0.

Fig. 2B zeigt den Verlauf der Spannung auf dem Bus 2 bzw. auf dem Phasenleiter 15. Die Busspannung Vb=Vb1 ist bis zum Zeitpunkt t=T1 gleich Null. Bei t=T1 beginnt ein erstes elektronisches Vorschaltgerät 3 die über die Versorgungsanschlüsse 16, 17 empfangene Netzspannung V auf die Busleitungen 14, 15 des Busses aufzuschalten. Die wird von dem Vorschaltgerät für eine gewisse Zeitdauer T2-T1 veranlasst. Diese Zeitdauer ist vorzugsweise größer als die Periode T0 der Netzspannung V.

Weitere analoge Protokolle können auf der Wiederholzahl oder auf der Wiederholrate eines bestimmten Aufschaltens bzw. Aufschalt-Musters basieren. So zum Beispiel wird in Fig. 2C gezeigt, dass die Versorgungsspannung V des Stromnetzes 20 mehrmals hintereinander für eine kurze Zeit aufgeschaltet werden kann. Die in Fig. 2C gezeigte und zur Datenkommunikation benutzte Busspannung Vb=Vb2 wird dadurch erzeugt, dass innerhalb einer halben Periode zwischen t=T0 und t=3T0/2 die Netzspannung V drei Mal nacheinander für eine Zeitdauer t<T0/(2*3), die kleiner als die halbe Periode ist, auf die Busleitung des Bus aufgeschaltet wird. Bei so einer Modulation wird von einem Empfänger beispielsweise die Wiederholzahl oder Wiederholrate des Aufschaltens erfasst und entsprechend ausgewertet.

Die Signalübertragung durch das getaktete Aufschalten der Versorgungsspannung auf den Bus und somit die Kodierung des Bussignals kann mit einer höheren Frequenz als der Frequenz der AV-Versorgungsspannung des Betriebsgeräts erfolgen.

Zur Signalübertragung kann die Kodierung des Bussignals auch über die Zeitspanne des Aufschaltens (beispielsweise über mehrere Halbwellen der Versorgungsspannung) oder die Anzahl der aufgeschalteten Halbwellen definiert sein.

Alternativ oder zusätzlich kann natürlich auch das Aufschalten/Abschalten der Versorgungsspannung als jeweilige Flanken eine digitalen Bits verwendet werden.

Es kann also ein digitales oder ein analoges Protokoll implementiert werden.

Die in den Fig. 2B und 2C gezeigten Busspannungen zeigen ein Aufschalten der Netzspannung innerhalb eines Zeitraums von T1 bis T2 bzw. von T0 bis 3T0/2. Ausserhalb dieses Zeitraums ist die Busspannung gleich Null bzw. entspricht nicht der Netzversorgungsspannung V. Der Ruhezustand des Busses 2 ist dann vorzugsweise ein Zustand, wo kein Netzspannung vorliegt. Empfänger, die am Bus 2 angeschlossen sind, werten das Bussignal aus, indem sie beispielsweise die zeitliche Dauer eines Netzzuschaltvorgangs bzw. der Netzzuschaltvorgänge (Fig. 2B) oder die Anzahl der Netzzuschaltvorgänge (Fig. 2C) auswerten.

Alternativ ist es auch vorgesehen, dass der Ruhezustand der Busleitung 6, 7 des Bus die anliegende Netzspannung V ist. Der Verlauf der in Fig. 2B gezeigten Busspannung sieht in diesem Fall so aus, dass zwischen t=T1 und t=T2 die Busspannung Vb gleich Null ist. Ausserhalb von diesem Bereich entspricht die Busspannung der Netzspannung. Ein Empfänger wertet dann nicht die Dauer eines Netzzuschaltvorgangs sondern die Dauer eines Netzausschaltvorgangs aus. Für die elektrische Belastung und somit auch die thermische Belastung des insbesondere des Schalters der Schnittstelle 21 ist es indessen von Vorteil, wenn dieser nur kurzzeitig übertragen muss, und im Übrigen der Ruhezustand die nicht aufgeschaltete Netzspannung ist.

Die im Zusammenhang mit Fig. 2B und 2C beschriebenen Beispiele insbesondere der Auswertung der Dauer des Aufschaltens der Netzspannung auf die Busleitung des Bus oder der Auswertung der Anzahl der sukzessiven Aufschaltvorgänge stellen Beispiele für ein analoges Protokoll dar. Erfindungsgemäß ist es auch vorgesehen, ein digitales Protokoll zu implementieren. Beispielsweise können bestimmte Phasen der Netzspannung bestimmten Bits zugeordnet werden. Insbesondere wenn ein derartiges digitales Protokoll vorliegt, können die eigentlichen Ansteuerdaten mit einer Art Header versehen werden, der die Priorität der entsprechenden folgenden Signale wiedergibt. Der Header kann Zusatzinformationen über die Nutzdaten selbst enthalten. Er kann auch beispielsweise Zusatzinformationen oder Identifikationsinformation beinhalten über das Vorschaltgerät 3, 4, 5, das das Signal über den Bus 2 sendet.

Gemäß einer weiteren Ausführungsform der Erfindung kann der Bus 2 auch dazu vorgesehen sein, über einen Empfangs- und/oder Sendezweig auch an den Anschlüssen 6, 7 der Schnittstelle 21 verwertbar Digitalsignale beispielsweise gemäß einem Protokoll für Beleuchtungsanlagen wie DALI-Standard (Digital Addressable Lighting Interface) zu übertragen. Vom Vorschaltgerät 3, 4, 5 kann entsprechend Signale, in Form einer DC-Spannung mit im Vergleich zur Netzspannung V wesentlicher niedrigerer Amplitude (beispielsweise maximal 12 Volt) übertragen werden. Dabei ist der genannte Sendezweig, d.h. der Schalter des Sendezweigs, netzspannungsfest ausgelegt. Erfindungsgemäß und im Gegensatz zum DALI-Sendebetrieb wird der Bus 2 nicht selektiv kurzgeschlossen, sondern es wird selektiv Netzspannung V auf die Busleitungen 14, 15 des Bus aufgeschaltet.

Das Betriebsgerät 3, 4, 5 kann zusätzlich zu der genannten Schnittstelle 21 zum Anschließen an der Busleitung 2 des Bus weitere Kommunikationsmöglichkeiten aufweisen, insbesondere eine weitere Schnittstelle 22 für beispielsweise digitale Protokolle wie das oben erwähnte DALI oder das zum Dimmen von elektronischen Vorschaltgeräten benutzte DSI-Protokoll (Digital Serial Interface).

Gemäße einer weiteren Ausführungsform der Erfindung kann die selektiv im Sinne der Signalübertragung aufgeschaltete Netzspannung von einem Empfänger auch als elektrische Energie verwendet werden. Dies kann beispielsweise die elektrische Anlaufenergie für ein Vorschaltgerät sein, oder aber auch die elektrische Versorgung (ggf. unter Verwendung eines Zwischenspeichers wie eines Kondensators) für einen Sensor 23, der eine Spannungsversorgung benötigt.

Um die Auswertung gesendeter Daten als Anlaufenergie einer Steuereinheit (bspw. ASIC) des Empfänger-Geräts zu ermöglichen, kann vorgesehen sein, dass redundante Daten gesendet werden, also bspw. reine Aufwecksignale oder einer Mehrfachsendung echter Datensignale.

Das selektive Aufschalten der Netzspannung durch ein Betriebsgerät 3, 4, 5 wird in diesem Fall von einem Empfänger nicht im Sinne eines Nutzsignals ausgewertet, sondern stellt nur die notwendige Startenergie für die Anlaufphase des Empfängers dar. Ein Empfänger ist in dem Sinne ein Vorschaltgerät 3, 4, 5 oder eine weitere am Bus 2 angeschlossene Einheit, die via einen Empfangszweig die Busspannung benutzen kann. Wenn diese Busspannung Vb empfangsseitig als elektrische Energie verwendet wird, braucht der Empfänger keine besondere Intelligenz betreffend die Auswertung des Bussignals und insbesondere betreffend die Wiederholzahl, die Wiederholrate oder die zeitliche Dauer der aufgeschalteten Netzspannung.

Vielmehr ist das System 1 in diesem Fall ein hierarchisches Master-Slave System, wo mindestens ein Vorschaltgerät 3, 4, 5 als Master elektrische Energie auf dem Bus 2 zur Verfügung stellt. Die weiteren Einheiten des Systems (Vorschaltgeräte oder Sensoren zum Beispiel) funktionieren als Slave und sind abhängig von der auf dem Bus 2 zur Verfügung gestellten Energie.

Diese Anlaufenergie ist typischerweise diejenige Energie, die notwendig ist, um eine Niedervolt-Spannungsversorgung in einem Betriebsgerät 3, 4, 5 starten zu können, wobei diese Niedervolt-Spannungsversorgung beispielsweise eine integrierte Schaltung wie einen ASIC 31 oder einen Mikrokontroller startet, der dann hochfährt (insbesondere seine eigene Spannungsversorgung in Betrieb setzt) und den Betrieb des Betriebsgeräts steuern kann. Somit würde keine eigentliche Datenübertragung sondern nur das Übersenden einer Art Aufweckenergie vorliegen.

Gemäß einem Szenario der vorliegenden Erfindung ist ein Vorschaltgerät 3, 4, 5 mit einem Sensor verbunden, der Daten wie beispielsweise Helligkeitsdaten an das Vorschaltgerät überträgt. Der Sensor 11 kann über die zwei dafür ausgelegten Anschlüssen 8, 9 mit der Vorschaltgerät 3, 4, 5 verbunden werden. Alternativ dazu kann der Sensor 23 über den Bus 2 mit dem Vorschaltgerät verbunden werden, wobei dann eventuell auf dem Bus 2 entsprechende elektrische Energie zur Verfügung gestellt werden soll, falls der Sensor 23 selbst keine eigene Spannungsversorgung aufweist. Das Betriebsgerät bzw. Vorschaltgerät kann anschließend anhand der empfangenen Sensor-Daten über die genannte selektive Aufschaltung der Netzspannung auf die Busleitung 2 des Bus dann weitere Slave-Geräte oder Slave-Sensoren oder Slave-Aktoren ansteuern.
Somit ist es möglich, ein Steuersystem für eine Beleuchtung aufzubauen, wo beispielsweise nur ein einzelnes Vorschalgerät mit einem Sensor 11 verbunden ist. Dieses Vorschaltgerät kann die vom Sensor 11 empfangenen Signale auswerten und dann sowohl seinen eigenen Betrieb entsprechend anpassen als auch über den Bus 2 an die weiteren Vorschaltgeräte entsprechende Daten übertragen. Es ist somit auch möglich, dass verschiedenartige Sensoren an je ein Vorschaltgerät angeschlossen werden. So kann beispielsweise ein Helligkeitssensor als Sensor 11 an ein erstes Vorschaltgerät 3 angeschlossen werden und ein Bewegungssensor als Sensor 11 an ein weiteres Vorschaltgerät 5 angeschlossen werden. In diesem Fall können die beiden Vorschalgeräte 3 und 5 über den Bus 2 miteinander kommunizieren. Beispielsweise kann das Vorschaltgerät 5 über seinen Sensor 11 eine Bewegung feststellen und die anderen Vorschaltgeräte, insbesondere das Vorschaltgerät 3 mit dem Helligkeitssensor, entsprechend informieren. Das Vorschaltgerät 3 kann auf den Empfang dieser Daten hin die Helligkeit am Sensor 11 abfragen. Wenn festgestellt wird, dass die aktuelle Helligkeit nicht mit der für den Fall einer erfassten Bewegung vorgegebenen Helligkeit übereinstimmt, dann kann das Vorschaltgerät 3 die Helligkeit seines angeschlossenen Leuchtmittels entsprechend anpassen und / oder eine entsprechende Helligkeitsänderung bei den weiteren am Bus 2 angeschlossenen Vorschaltgeräten 4, 5 über entsprechende Bussignale initiieren.

Die entsprechenden Bussignale können dabei priorisiert sein, beispielsweise kann somit eine Priorisierung der Bussignale abhängig von der Art oder Priorität des jeweilig angeschlossenen Sensors 11 erfolgen. Beispielsweise können die Bussignale, die von dem Vorschaltgerät 5 ausgesendet werden, eine höhere Priorität als die Bussignale des Vorschaltgerätes 3 haben.

Bei den Sensoren 11 kann es sich verschiedene Arten von Sensoren handeln, beispielsweise auch um Anwesenheitssensoren, Farbsensoren, Kunstlichtsensoren, Außenlichtsensoren, Temperatursensoren oder Empfänger für Infrarotsignale oder Funksignale.

Es wird also ein Beleuchtungssystem ermöglicht, welches mehrere Betriebsgeräte 3, 4, 5 zum Betreiben eines Leuchtmittels 12 aufweist, wobei die Betriebsgeräte 3, 4, 5 jeweils über eine Schnittstelle 21 an einer Busleitung 2 angeschlossen sind. Die Betriebsgeräte 3, 4, 5 weisen wenigstens einen Versorgungsanschluss 16, 17 zum Anschließen des Betriebsgeräts an einer von einer Versorgungsquelle 20 zur Verfügung gestellten Versorgungsspannung, insbesondere einer Wechselspannung wie bspw. einer Netzspannung, auf sowie einen Ausgangsanschlüsse 10 zum Steuern des Leuchtmittels 12. Zumindest ein Betriebsgerät 3 ist mit einem Sensor 11 über dafür ausgelegte Anschlüsse 8, 9 verbunden. Dieses Betriebsgerät 3 verfügt über einen mit der Schnittstelle 21 gekoppelten Sendezweig, wobei eine Steuereinheit des Betriebsgeräts die zugeführte und ggf. gleichgerichtete Versorgungsspannung getaktet auf die Busleitung 2 schaltet, um Daten an eine weiteres Betriebsgerät zu senden, wobei die Daten analog oder digital durch die Taktung des Aufschaltens der Versorgungsspannung kodiert sind. Diese Daten sind vorzugsweise abhängig von der Überwachung des Sensors 11.

Vorzugsweise ist die Schnittstelle 21 zum Anschließen an der Busleitung des Bus bidirektional ausgestaltet. D.h. jedes Gerät, das durch selektives Aufschalten von der Netzspannung auf den Bus 2 senden kann, kann dementsprechend auch netzspannungsfest derartige Signale vom Bus 2 auswerten und unter Potentialtrennung an den eigenen ASIC oder sonstige integrierte Schaltungen weitergeben.

In einem erfindungsgemäßen Beleuchtungssystem 1, das wenigstens ein Betriebsgerät 3, 4, 5 aufweist, das wie oben beschrieben durch Aufschalten von Netzspannung V selektiv Daten oder zumindest Energie übertragen kann, können auch Schalter oder Taster vorgesehen sein, die als manuelles Interface Vorgänge auslösen können. Ein Beispiel für solch einen Schalter ist der in Fig. 1 gezeigte Schalter 13, mit dem ein Benutzer das selektive Aufschalten einer Netzspannung verursachen kann. Beim Einschalten des Schalters 13 wird in der Tat der Phasenleiter 19 des Versorgungsnetzes mit dem Phasenleiter 15 des Busses verbunden.

Eine typische Busspannung, die bei Betätigung des Schalters 13 erzeugt wird, ist in Fig. 2B gezeigt. Der Schalter 13 wird bei t=T1 vom Benutzer eingeschaltet und bei t=T2 wieder gelöst. Eine manuelle Betätigung des Schalters 13 führt generell dazu, dass eine Anzahl mehreren Netzspannungszyklen auf den Bus aufgeschaltet wird. Im Bussignal der Fig. 2B sind mehr als zwei Halbperioden auf den Bus 2 manuell aufgeschaltet worden.

Es ist dabei wünschenswert, ein manuelles Aufschlagens einer Netzspannung von einem durch ein Vorschaltgerät 3, 4, 5 ausgelösten Aufschlagens zu unterscheiden. Um eine manuelle Betätigung Schalters und somit ein manuelles Aufschlagens zu diskriminieren von den Signalen ausgesendet von einem Betriebsgerät, ist vorzugsweise das Protokoll für das Senden ausgehend von einem Betriebsgerät derart, dass die Netzspannung nicht wie bei manueller Betätigung kontinuierlich aufgeschlagen wird.

Entsprechend kann für das Senden ausgehend von einem Betriebsgerät eine Kodierung über einem Phasenanschnitt stattfinden. Demgemäß werden keine vollständigen Halbwellen wie bei der Betätigung des Tasters oder Schalters übertragen. Eine beispielhafte Busspannung, die daraus resultieren kann, ist in Fig. 2C gezeigt. Während einer Halbwelle der Netzspannung wird das Aufschlagen der Netzspannung auf den Bus 2 mindestens einmal unterbrochen. Im Beispiel der Fig. 2C wird das Aufschlagen sogar zwei Mal unterbrochen, so dass die gezeigte Halbwelle nicht kontinuierlich übertragen wird.

Als Alternative zum Phasenanschnitt sind beispielsweise auch ein Phasenabschnitt oder ein kombinierter Phasenanschnitt-Abschnitt oder ähnliche Signalformen möglich.

Ein Empfänger kann dann sehr wohl zwischen einer Busspannung ausgehend von einem Benutzer oder von einem Vorschaltgerät unterscheiden, je nachdem ob die Halbwellen der Busspannung kontinuierlich bzw. unterbrochen sind oder nicht. Es ist demnach auch möglich, die Priorität eines Bussignals abhängig von der Art des Aufschlagens zu machen. Einem von einem Benutzer ausgelösten Bussignal kann eine höhere (oder niedrigere) Priorität als die eines Bussignals ausgehend von einem Betriebsgerät verliehen werden.

Weiterhin kann ein Schalter 30 in einem Vorschaltgerät 3 nur positive oder nur negative Halbwellen durchlassen, was eine Phasenanschnitts-Kodierung darstellt und andererseits auch ein Schalten im Nulldurchgang ermöglicht. Ein derartiger Schalter 30 ist in Fig. 3 gezeigt. Fig. 3 zeigt insbesondere ein Vorschaltgerät 3 mit einem ASIC 31 und einem mit den zwei Busanschlüssen 6, 7 gekoppelten Sendezweig.

Wie in Figur 5 gezeigt kann sie Schnittstelle 21 mit den Anschlüssen 6 und 7 auch für einen Anschluß an einen digitalen Bus ausgelegt sein. So kann die Schnittstelle beispielsweise alternativ an einen DALI-Bus (nach dem DALI-Protokoll) angeschlossen werden und digitale Signale empfangen und auswerten. Zu diesem Zweck kann die Schnittstelle hinter dem internen Gleichrichter über eine Empfang- und Sendeschaltung für DALI Befehle verfügen.

Wenn die Schnittstelle 21 an einen DALI Bus angeschlossen werden soll, muß nur die Verbindung zwischen dem Anschluß für den Nulleiter bzw. Neutralleiter 18 und dem einen Eingang 6 des Busanschlusses unterbrochen bzw. nicht gesetzt werden. Die in Figur 5 gezeigte Schaltungsvariante zeigt einen separaten DALI-Rückkanal (angesteuert über den Ausgang DA der Steuerschaltung 31). Es ist aber auch möglich, die Schnittstellenschaltung derart auszulegen, dass eine gemeinsame Sendestufe sowohl für den DALI Sendebetrieb als auch für den erfindungsgemäßen Sendebetrieb mittels durch Aufschalten der Netzspannung auf die Busleitung 2 ermöglicht wird.

Wie in Fig. 3 dargestellt, kann der Neutralleiter 18 mit einem der beiden Anschlüsse der Schnittstelle 21 verbunden sein, beispielsweise mit dem Busanschluss 6. Eine solche Verbindung kann außerhalb des Vorschaltgerätes erfolgen oder auch innerhalb des Vorschaltgerätes. Vorzugsweise kann diese Verbindung vom Benutzer zusammengeführt oder auch unterbrochen werden, insbesondere wenn die Schnittstelle 21 nur wahlweise für den erfindungsgemäßen Anschluß genutzt werden soll und gegebenenfalls auch für eine andere Datenübertragung genutzt werden können soll (beispielsweise für eine Busverbindung gemäß dem DALI Protokoll). Beispielsweise kann eine lösbare Verbindung zwischen dem Neutralleiter 18 mit einem der beiden Anschlüsse der Schnittstelle 21 vorhanden sein, wie beispielsweise mittels Steckbrücke, Jumper oder Schalter. Sofern diese Verbindung vorhanden ist, wird ermöglicht, dass das elektronische Vorschaltgerät 3, 4, 5 für Leuchtmittel über die Schnittstelle 21 Signale aussenden kann, indem eine der Schnittstelle 21 separat zugeführte Netzspannung (mittels dieser Verbindung) selektiv durch einen vorzugsweise netzspannungsfesten Schalter der Schnittstelle 21 auf den Bus 2 aufgeschaltet wird. Die Taktung des Schalters wird dabei durch eine Steuereinheit des Betriebsgeräts vorgegeben, so dass die Steuereinheit intern im Betriebsgerät erzeugte oder vorliegende Daten wie auch extern zugeführte Daten an eine weiteres Betriebsgerät aussenden kann. Wenn eine entsprechende Schutzschaltung vorhanden ist, kann auch auf eine netzspanungsfeste Ausführung des Schalters 30 verzichtet werden.

Während Fig. 4B den Verlauf der Netzspannung V zeigt, wird in Fig. 4A die Spannung Vb3 gezeigt, die von dem Vorschaltgerät 3 über die zwei Busanschlüsse 6, 7 auf den Bus 2 aufgeschaltet wird. Die Netzspannung wird derart moduliert, dass nur die positiven Halbwellen oder nur die negativen Halbwellen der Netzspannung aufgeschaltet werden. Diese Modulation erlaubt ebenso eine Diskriminierung zwischen einem Aufschalten einer Netzspannung ausgehend von einem Vorschaltgerät und einer von einem Benutzer via Betätigung eines Schalters 13 erzeugten kontinuierlichen Busspannung.

Weiterhin kann eine Kodierung des Bussignals beispielsweise über die Länge des Phasenanschnitts erfolgen, so dass beispielsweise die Länge des Phasenanschnitts (Phasenwinkeldifferenz) als Dimmwertvorgabe ausgenutzt wird. Empfangsseitig kann ein Vorschaltgerät dieses Signals auswerten und daraus entsprechende Dimm-Befehle für die Leuchtmittel, die das empfangsseitige Vorschaltgerät anzusteuern hat, ableiten.

### Bezugszeichenliste:

- 1: Kommunikationssystem
- 2: Bus
- 3, 4, 5: Elektronischen Vorschaltgeräte
- 6, 7: Busanschlüsse des elektronischen Vorschaltgeräts
- 8, 9: Anschlüsse des EVGs
- 10: Steuerleitung
- 11: Sensor
- 12: Leuchtmittel
- 13: Schalter oder Drücker
- 14: Bus-Neutralleiter
- 15: Bus-Phasenleiter
- 16, 17: Netzanschlüsse des elektronischen Vorschaltgeräts
- 18: Nullleiter bzw. Neutralleiter des Versorgungsnetzes
- 19: Phasenleiter des Versorgungsnetzes
- 20: Spannungsversorgungsnetz
- 21: Schnittstelle zum Anschließen an einer Busleitung des Bus
- 22: Weitere Schnittstelle für digitale Protokolle
- 23: Slave-Sensor
- 30: Schalter
- 31: ASIC

## Patentansprüche

1. Betriebsgerät zum Betreiben insbesondere eines Leuchtmittels (12), aufweisend
- wenigstens einen Versorgungsanschluss (16, 17) zum Anschließen des Betriebsgeräts an einer von einer Versorgungsquelle (20) zur Verfügung gestellten Versorgungsspannung, insbesondere einer Wechselspannung wie bspw. einer Netzspannung,
- Ausgangsanschlüsse (10) zum Steuern des Leuchtmittels (12),
- eine Schnittstelle (21) zum Anschließen an einen Bus (2), und **dadurch gekennzeichnet, dass** das Betriebsgerät zusätzlich aufweisst
- einen mit der Schnittstelle (21) gekoppelten Sendezweig,
wobei eine Steuereinheit des Betriebsgeräts die zugeführte und ggf. gleichgerichte Versorgungsspannung getaktet auf den Bus (2) schaltet, um Daten an eine weiteres Betriebsgerät zu senden, wobei die Daten analog oder digital durch die Taktung des Aufschaltens der Versorgungsspannung kodiert sind.

2. Betriebsgerät gemäß Anspruch 1,
wobei die Versorgungsspannung zur Signalübertragung auf den Bus (2) aufgeschaltet wird.

3. Betriebsgerät gemäß Anspruch 2,
wobei das über den Bus (2) übertragene Signal von mittels der zeitlichen Dauer des Aufschaltens der Versorgungsspannung, der Anzahl oder der Frequenz der Aufschaltvorgänge analog oder digital kodiert ist.

4. Betriebsgerät gemäß einem der vorigen Ansprüche,
wobei die Versorgungsspannung zur Energieversorgung eines an den Bus (2) angeschlossenen weiteren Geräts bzw. Empfängers auf den Bus (2) aufgeschaltet wird.

5. Betriebsgerät gemäß Anspruch 4,
wobei das Betriebsgerät als Master und das weitere Gerät bzw. Empfänger als Slave konfiguriert ist.

6. Betriebsgerät gemäß einem der vorigen Ansprüche,
wobei die auf den Bus (2) aufgeschaltete Versorgungsspannung als Anlaufenergie eines an den Bus (2) angeschlossenes aktiven Geräts bzw. Empfängers, das bzw. der über eine separate Spannungsversorgung verfügt, dient.

7. Betriebsgerät gemäß Anspruch 6,
wobei die aufgeschaltete Versorgungsspannung als Anlaufenergie für ein weiteres mit dem Bus (2) verbundenes Betriebsgeräts verwendet wird.

8. Betriebsgerät gemäß einem der Ansprüche 1 bis 5,
wobei die auf die Busleitung (2) aufgeschaltete Versorgungsspannung als elektrische Versorgung eines an den Bus (2) angeschlossenen passiven Geräts bzw. Empfängers, das bzw. der über keine separate Spannungsversorgung verfügt, dient.

9. Betriebsgerät gemäß Anspruch 8,
wobei das passive Gerät ein Sensor ist, insbesondere ein Helligkeitssensor oder Tageslichtsensor.

10. Betriebsgerät gemäß einem der vorigen Ansprüche,
wobei die Schnittstelle (21) einen netzspannungsfesten Schalter zum Aufschalten der Versorgungsspannung auf den Bus (2) aufweist.

11. Betriebsgerät gemäß einem der vorigen Ansprüche,
aufweisend einen mit der Schnittstelle (21) gekoppelten Empfangszweig, wobei der Empfangszweig dazu gebildet ist, eine auf den Bus (2) aufgeschaltete Versorgungsspannung auszuwerten.

12. Betriebsgerät gemäß einem der vorigen Ansprüche,
wobei die Versorgungsanschlüsse (16, 17) zum Anschließen einer Netzspannung ausgelegt sind.

13. System mit mindestens einem Betriebsgerät gemäß Anspruch 11 oder 12, aufweisend einen Empfangszweig.

14. System gemäß Anspruch 13,
aufweisend einen Schalter oder Taster (13), der bei Betätigung durch einen Benutzer dazu ausgelegt ist, eine Spannung, insbesondere die Versorgungsspannung, selektiv auf den Bus (2) aufzuschalten.

15. Beleuchtungssystem,
aufweisend mehrere Betriebsgeräte (3, 4, 5) zum Betreiben eines Leuchtmittels (12), wobei
- die Betriebsgeräte (3, 4, 5) jeweils über eine Schnittstelle (21) an einer Busleitung (2) angeschlossen sind,
- jeweils wenigstens einen Versorgungsanschluss (16, 17) zum Anschließen des Betriebsgeräts an einer von einer Versorgungsquelle (20) zur Verfügung gestellten Versorgungsspannung, insbesondere einer Wechselspannung wie bspw. einer Netzspannung, sowie jeweils mindestens einen Ausgangsanschluss (10) zum Steuern des Leuchtmittels (12) aufweisen, und **dadurch gekennzeichnet, dass** das Beleuchtungssystem zusätzlich aufweisst
- zumindest ein Betriebsgerät (3) über Anschlüsse (8, 9) mit einem Sensor (11) verbunden ist, und dieses Betriebsgerät (3) über einen mit der Schnittstelle (21) gekoppelten Sendezweig verfügt, und
- eine Steuereinheit des Betriebsgeräts die zugeführte und ggf. gleichgerichtete Versorgungsspannung getaktet auf die Busleitung (2) schaltet, um Daten an eine weiteres Betriebsgerät zu senden, wobei die Daten analog oder digital durch die Taktung des Aufschaltens der Versorgungsspannung kodiert sind.

16. Verfahren zur Übertragung von Daten über einen Bus (2) ausgehend von einem ersten Betriebsgerät zum Betreiben insbesondere eines Leuchtmittels (12) hinzu einem zweiten Betriebsgerät, wobei
- das erste Betriebsgerät von einer Versorgungsspannung versorgt wird, und **dadurch gekennzeichnet, dass**
- das erste Betriebsgerät die zugeführte ggf. gleichgerichtete Versorgungsspannung über einen Sendezweig getaktet auf den Bus (2) schaltet, um die Daten an das zweite Betriebsgerät zu senden, wobei die Daten analog oder digital durch die Taktung des Aufschaltens der Versorgungsspannung kodiert werden,
- der Empfänger über einen Empfangszweig die auf den Bus (2) aufgeschaltete Versorgungsspannung auswertet.

## Claims

1. Operating device for operating in particular a light-emitting means (12), having
- at least one supply terminal (16, 17) for connecting the operating device to a supply voltage provided by a supply source (20), in particular an AC voltage such as, for example, a mains voltage,
- output terminals (10) for controlling the light-emitting means (12),
- an interface (21) for connection to a bus (2), and **characterized in that** the operating device additionally has
- a transmission branch which is coupled to the interface (21), wherein a control unit of the operating device connects the supplied and possibly rectified supply voltage, clocked, to the bus (2) in order to transmit data to a further operating device, wherein the data are encoded in analogue or digital form by virtue of the clocking of the connection of the supply voltage.

2. Operating device according to Claim 1, wherein the supply voltage is connected to the bus (2) for signal transmission.

3. Operating device according to Claim 2, wherein the signal transmitted via the bus (2) is encoded in analogue or digital form by means of the temporal duration of the connection of the supply voltage, the number or the frequency of connection operations.

4. Operating device according to one of the preceding claims, wherein the supply voltage for supplying energy to a further device or receiver connected to the bus (2) is connected to the bus (2).

5. Operating device according to Claim 4, wherein the operating device is configured as master and the further device or receiver is configured as slave.

6. Operating device according to one of the preceding claims, wherein the supply voltage connected to the bus (2) acts as runup energy of an active device or receiver, which is connected to the bus (2) and which has a separate voltage supply.

7. Operating device according to Claim 6, wherein the connected supply voltage is used as runup energy for a further operating device connected to the bus (2).

8. Operating device according to one of Claims 1 to 5, wherein the supply voltage connected to the bus line (2) acts as electrical supply for a passive device or receiver, which is connected to the bus (2) and which does not have a separate voltage supply.

9. Operating device according to Claim 8, wherein the passive device is a sensor, in particular a brightness sensor or daylight sensor.

10. Operating device according to one of the preceding claims, wherein the interface (21) has a mains-voltage-fixed switch for connecting the supply voltage to the bus (2).

11. Operating device according to one of the preceding claims, having a reception branch which is coupled to the interface (21), wherein the reception branch is designed to evaluate a supply voltage connected to the bus (2).

12. Operating device according to one of the preceding claims, wherein the supply terminals (16, 17) are designed for connecting a mains voltage.

13. System comprising at least one operating device according to Claim 11 or 12, having a reception branch.

14. System according to Claim 13, having a switch or pushbutton (13), which is designed to connect, on actuation by a user, a voltage, in particular the supply voltage, selectively to the bus (2).

15. Lighting system, having a plurality of operating devices (3, 4, 5) for operating a light-emitting means (12), wherein
- the operating devices (3, 4, 5) are each connected to a bus line (2) via an interface (21),
- and have in each case at least one supply terminal (16, 17) for connecting the operating device to a supply voltage provided by a supply source (20), in particular an AC voltage such as, for example, a mains voltage, and in each case at least one output terminal (10) for controlling the light-emitting means (12), and **characterized in that** the lighting system additionally has
- at least one operating device (3), which is connected via terminals (8, 9) to a sensor (11), and this operating device (3) has a transmission branch which is coupled to the interface (21), and
- a control unit of the operating device, which connects the supplied and possibly rectified supply voltage, clocked, to the bus line (2) in order to transmit data to a further operating device, wherein the data are encoded in analogue or digital form by virtue of the clocking of the connection of the supply voltage.

16. Method for transmitting data via a bus (2) starting from a first operating device for operating in particular a light-emitting means (12) to a second operating device, wherein
- the first operating device is supplied by a supply voltage, and **characterized in that**
- the first operating device connects the supplied and possibly rectified supply voltage via a transmission branch, clocked, to the bus (2) in order to transmit the data to the second operating device, wherein the data are encoded in analogue or digital form by virtue of the clocking of the connection of the supply voltage,
- the receiver evaluates the supply voltage connected to the bus (2) via a reception branch.

## Revendications

1. Appareil de commande pour faire fonctionner en particulier un moyen d'éclairage (12), présentant
- au moins un branchement d'alimentation (16, 17) pour raccorder l'appareil de commande à une tension d'alimentation mise à disposition par une source d'alimentation (20), en particulier à une tension alternative comme par exemple une tension de réseau,
- des branchements de sortie (10) pour commander le moyen d'éclairage (12),
- une interface (21) pour le raccordement à un bus (2),
et **caractérisé en ce que** l'appareil de commande présente en outre
- une branche d'envoi couplée à l'interface (21),
dans lequel une unité de commande de l'appareil de commande commute la tension d'alimentation fournie et, le cas échéant, redressée sur le bus de manière cadencée pour envoyer des données à un autre appareil de commande, les données étant codées de manière analogique ou numérique par le cadencement de l'injection de la tension d'alimentation.

2. Appareil de commande selon la revendication 1,
dans lequel la tension d'alimentation est injectée sur le bus (2) pour une transmission de signaux.

3. Appareil de commande selon la revendication 2,
dans lequel le signal transmis par l'intermédiaire du bus (2) est codé de manière analogique ou numérique au moyen de la durée temporelle de l'injection de la tension d'alimentation, du nombre ou de la fréquence des processus d'injection.

4. Appareil de commande selon l'une des revendications précédentes,
dans lequel la tension d'alimentation est injectée sur le bus (2) pour l'alimentation en énergie d'un autre appareil ou récepteur raccordé au bus (2).

5. Appareil de commande selon la revendication 4,
dans lequel l'appareil de commande est configuré en tant que maître et l'autre appareil ou récepteur en tant qu'esclave.

6. Appareil de commande selon l'une des revendications précédentes,
dans lequel la tension d'alimentation injectée sur le bus (2) fait office d'énergie de démarrage d'un appareil ou récepteur actif, qui est raccordé au bus (2) et qui dispose d'une alimentation en tension séparée.

7. Appareil de commande selon la revendication 6,
dans lequel la tension d'alimentation injectée est utilisée comme énergie de démarrage pour un autre appareil de commande relié au bus (2).

8. Appareil de commande selon l'une des revendications 1 à 5,
dans lequel la tension d'alimentation injectée sur la ligne de bus (2) fait office d'alimentation électrique d'un appareil ou récepteur passif, qui est raccordé au bus (2) et qui ne dispose pas d'une alimentation en tension séparée.

9. Appareil de commande selon la revendication 8,
dans lequel l'appareil passif est un capteur, en particulier un capteur de luminosité ou un capteur de lumière du jour.

10. Appareil de commande selon l'une des revendications précédentes,
dans lequel l'interface (21) présente un commutateur résistant à une tension de réseau pour injecter la tension d'alimentation sur le bus (2).

11. Appareil de commande selon l'une des revendications précédentes,
présentant une branche de réception couplée à l'interface (21), dans lequel la branche de réception est formée pour évaluer une tension d'alimentation injectée sur le bus (2).

12. Appareil de commande selon l'une des revendications précédentes,
dans lequel les branchement(s) d'alimentation (16, 17) sont configurés pour raccorder une tension de réseau.

13. Système avec au moins un appareil de commande selon la revendication 11 ou 12, présentant une branche de réception.

14. Système selon la revendication 13,
présentant un commutateur ou bouton poussoir (13), qui, en cas d'actionnement par un utilisateur, est conçu pour commuter une tension, en particulier la tension d'alimentation, de manière sélective sur le bus (2).

15. Système d'éclairage,
présentant plusieurs appareils de commande (3, 4, 5) pour le fonctionnement d'un moyen d'éclairage (12), dans lequel
- les appareils de commande (3, 4, 5) sont respectivement raccordés à une ligne de bus (2) par l'intermédiaire d'une interface (21),
- et présentent respectivement au moins un branchement d'alimentation (16, 17) pour raccorder l'appareil de commande à une tension d'alimentation mise à disposition par une source d'alimentation (20), en particulier une tension alternative comme par exemple une tension de réseau, ainsi que respectivement au moins un branchement de sortie (10) pour commander le moyen d'éclairage (12),
et **caractérisé en ce que** le système d'éclairage présente en outre
- au moins un appareil de commande (3) qui est relié à un capteur (11) par l'intermédiaire de branchements (8, 9), et cet appareil de commande (3) dispose d'une branche d'envoi couplée à l'interface (21), et
- une unité de commande de l'appareil de commande commute de manière cadencée la tension d'alimentation fournie et, le cas échéant, redressée sur la ligne de bus (2), pour envoyer des données à un autre appareil de commande, dans lequel les données sont codées de manière analogique ou numérique par le cadencement de l'injection de la tension d'alimentation.

16. Procédé pour la transmission de données par l'intermédiaire d'un bus (2) à partir d'un premier appareil de commande pour faire fonctionner en particulier un moyen d'éclairage (12) jusqu'à un deuxième appareil de commande, dans lequel
- le premier appareil de commande est alimenté par une tension d'alimentation, et **caractérisé en ce que**
- le premier appareil de commande commute la tension d'alimentation fournie et, le cas échéant, redressée sur le bus (2) de manière cadencée par l'intermédiaire d'une branche d'envoi, pour envoyer les données au deuxième appareil de commande, les données étant codées de manière analogique ou numérique par le cadencement de l'injection de la tension d'alimentation,
- le récepteur évalue la tension d'alimentation injectée sur le bus (2) par l'intermédiaire d'une branche de réception.
